# FASCICULE DE BREVET EUROPEEN

(11) **EP 0 483 282 B1**
(45) Date de publication et mention de la délivrance du brevet: **19.10.1994**
(21) Numéro de dépôt: 90912504.9
(22) Date de dépôt: 23.07.1990
(51) Int. Cl.: E05D 15/10

(54) **PORTE A PLUSIEURS VANTAUX COULISSANTS**
TÜR MIT MEHREREN SCHIEBEFLÜGELN
DOOR WITH SEVERAL SLIDING LEAVES

(30) Priorité: 21.07.1989 FR 8909895
(43) Date de publication de la demande: 06.05.1992
(73) Titulaire: BRIGNON, François, F-93250 Villemomble (FR)
(72) Inventeur: BRIGNON, François, F-93250 Villemomble (FR)
(74) Mandataire: Phélip, Bruno
(86) Numéro de dépôt international: FR9000559
(87) Numéro de publication internationale: WO9101427

(56) Documents cités:
- EP-A- 201 717
- FR-A- 1 514 939
- FR-A- 2 094 969
- FR-A- 2 584 127
- GB-A- 1 375 414
- LU-A- 59 414
- US-A- 3 293 801

## Description

La présente invention est une porte coulissante à plusieurs vantaux dont un vantail ouvert peut être placé devant un vantail fermé.

Les brevets français FR-A-2053406, FR-A-2126621, FR-A-2438728, FR-A-2475615, FR-A-2420443 et les certificats d'addition français FR-A-2250011 et européen EP-A-0156698 décrivent des portes ou parties de portes coulissantes dans lesquelles il subsiste des difficultés d'emplois: efforts importants nécessaires pour manoeuvrer les portes lourdes et hautes, détérioration prématurée des roulettes qui subissent des ripages, encombrement des systèmes de guidage et, sur les véhicules subissant des variations géométriques, discontinuités de l'isolation thermique, de l'étanchéité à l'air et à l'eau.

Il a également été proposé par le document EP-A-201717 des portes destinées à être verticales à la fois dans leur position ouverte et dans la position fermée et qui sont reliées à cet effet aux organes de coulissement qui leur sont associés par des moyens de liaison se déployant à la fois en partie haute et en partie basse de l'huisserie. Néanmoins, les structures de portes proposées dans ce document EP-201717 seraient de réalisation difficile pour des portes de dimensions importantes: les moyens de liaison entre les organes de coulissement et le vantail y seraient en effet fort sollicités. Egalement, ces portes seraient d'un maniement peu aisé.

Nous allons décrire la présente invention: porte fermée, tous les vantaux sont situés dans le même plan, dit plan de fermeture, contre l'huisserie. La première phase d'ouverture consiste en un déplacement qui écarte le vantail de son huisserie et le place dans un autre plan dit plan d'ouverture ou de roulage, situé parallèlement au plan de fermeture. La seconde phase d'ouverture consiste en un déplacement du vantail dans le plan d'ouverture, ce qui permet de dégager le passage en plaçant le vantail ouvert au droit d'un vantail fermé.

Afin de clarifier le texte qui va suivre on a arbitrairement considéré qu'un vantail fermé est situé à l'intérieur et réciproquement qu'un vantail ouvert est situé à l'extérieur.

De plus, entre le plan de fermeture intérieur et le plan d'ouverture extérieur, un déplacement de l'un à l'autre est dit latéral. Un déplacement dans le plan d'ouverture est dit longitudinal.

L'unique rail inférieur ne comporte pas de courbe ni d'alvéole ni de proéminence, il est rectiligne et sa section est réduite à la largeur nécessaire pour permettre le croisement de deux roulettes l'une liée au vantail fermé et l'autre liée au vantail ouvert circulant dans le plan de roulage.

Un vantail comporte deux roulettes qui lui sont reliées en partie basse par un dispositif mécanique. Les roulettes sont déportées vers l'intérieur, par rapport au plan principal du vantail, d'une distance variable. La variation est permise par le mécanisme de liaison suivant que le vantail est poussé latéralement vers l'intérieur ou tiré vers l'extérieur au cours des manoeuvres.

L'huisserie comporte des points d'appui fixes destinés à supporter la partie basse du vantail fermé. Ces points d'appuis sont disposés de telle façon que le vantail se trouve alors légèrement levé pour que ses roulettes ne prennent plus appui sur le rail inférieur. Ces points d'appuis sont également disposés pour que le vantail se trouve en état de déséquilibre dirigé vers l'intérieur.

Quand le vantail est en position extérieure, le mécanisme de liaison de chaque roulette est déployé et le vantail se trouve alors être largement déporté vers l'extérieur par rapport aux points de contact des roulettes avec le rail. Le vantail est donc déséquilibré vers l'extérieur.

Lorsque l'on pousse le vantail vers l'intérieur, la liaison mécanique de chaque roulette se raccourcit simultanément, le bas du vantail s'engage sur les appuis fixes et les roulettes perdent appui. Le vantail se déplace encore un peu sur les appuis fixes et de façon simultanée les roulettes se déplacent alors latéralement sans toucher le rail donc sans riper.

Lorsque le vantail arrive dans le plan de fermeture, il prend l'état de déséquilibre dirigé vers l'intérieur.

Ainsi, la partie haute du vantail est sollicitée du côté intérieur ou du côté extérieur favorablement à la manoeuvre effectuée.

La partie haute du vantail comprend un ou plusieurs dispositifs de guidage. Chaque dispositif de guidage supérieur comprend un support lié au vantail, un bras et une bielle dont les extrémités sont liées au support par des articulations dont les axes sont verticaux, ce bras et la bielle pouvant se loger à l'intérieur de leur support constitue une triangulation une fois déployé.

L'autre extrémité du bras opposé à l'articulation comporte un prolongement vertical dudit doigt. Ce doigt est engagé dans la partie supérieure de l'huisserie dont la face interne coopère avec le doigt de guidage du vantail ouvert. Une certaine pression du doigt sur la face interne de guidage est assurée par l'état de déséquilibre, vers l'extérieur, du vantail ouvert.

Cette pression assure ainsi le déploiement du bras et de la bielle de guidage supérieure, ce qui correspond à la position verticale du vantail ouvert.

Pendant la phase de roulage, les mouvements du doigt, résultant des déplacements latéraux accidentels du vantail mal conduit en cours de roulage, sont limités par un prolongement situé en partie supérieure des vantaux restés fermés. Ce prolongement n'est actif que dans cette configuration. Une des faces du support de bras est placée dans le même plan que celui de la partie haute du vantail et assure ainsi la continuité du guidage du doigt.

La manoeuvre de fermeture ayant pour effet de mouvoir le vantail de la position extérieure à la position intérieure engendre une poussée de la partie haute du vantail vers l'intérieur. C'est-à-dire que l'extrémité du bras, par le doigt qui le prolonge, entre en contact avec la face de l'huisserie. La poussée ainsi produite a pour effet de faire pivoter le bras et la bielle autour de leur axe vertical respectif. Le bras et la bielle de guidage s'effacent et se placent dans le plan du vantail alors fermé. Cet effacement du bras peut ne pas être total, il est lié à la distance résiduelle qui subsiste entre le vantail fermé et l'huisserie et qui dépend des joints horizontaux ne rentrant pas dans le cadre de la présente invention.

Les jointements verticaux, revendiqués dans la présente invention, sont différents d'un côté à l'autre de chaque vantail.

Un des côtés, dit avant, comporte un dispositif de jointement en forme de languette qui coopère avec une rainure ménagée dans l'huisserie.

La languette située dans le prolongement du vantail, et dans son plan principal, comporte en son extrémité un renflement cylindrique. La rainure ménagée dans le montant d'huisserie a son ouverture orientée vers l'autre montant. La profondeur de la rainure permet de recevoir la languette avec son renflement cylindrique, la laissant libre de coulisser et de tourner partiellement. Des volumes libres, aménagés de part et d'autre de la languette, ainsi qu'au fond de la rainure, permettent de recevoir des joints à grand débattement.

L'autre montant, dit arrière , du vantail est équipé d'un système de deux feuillures. Cette disposition est prévue, de façon symétrique sur le montant d'huisserie ou sur le montant arrière d'un autre vantail qui est fermé et donc situé dans le plan de fermeture.

La fermeture du vantail s'effectue en engageant dans le premier temps la languette dans la rainure. Dans cette configuration le vantail se trouve alors légèrement oblique. Le vantail est alors en mesure de pivoter autour de l'axe vertical du renflement de la languette, ceci à la façon d'une porte battante ordinaire pivotant autour de l'axe de ses gonds. De cette façon le second montant de vantail équipé de feuillures peut être poussé vers l'intérieur dans le sens de la fermeture jusqu'à ce qu'il rencontre sa contrepartie située dans le plan de fermeture.

Cette feuillure reçoit un joint sensiblement ondulé qui assure l'étanchéité par plusieurs génératrices de contacts.

Pour fermer, il faut procéder à un déplacement latéral du vantail côté languette qui résulte de la combinaison des mouvements latéraux permis par ce dispositif de liaison de la roulette au vantail et par le déplacement du vantail sur son appui avec un mouvement longitudinal permettant d'engager la languette dans la rainure. Le déplacement de l'autre côté du vantail nécessaire pour croiser les feuilles est obtenu par le déplacement latéral autorisé par le dispositif de liaison et l'appui. Les mouvements effectués dans l'ordre inversé correspondent à l'ouverture.

La présente invention a donc pour objet une porte comportant au moins un vantail mobile apte à se déplacer entre une position de fermeture où ledit vantail est en place dans son huisserie et une position ouverte où ledit vantail est effacé par rapport à sa position de fermeture et se trouve dans un plan extérieur décalé par rapport au plan intérieur de fermeture, ledit vantail passant de l'une à l'autre de ces deux positions par déplacement latéral de l'un à l'autre du plan de fermeture et du plan d'ouverture et coulissement dans le plan d'ouverture, le bas dudit vantail étant muni d'au moins un organe de coulissement associé à un rail de guidage inférieur complémentaire, le haut dudit vantail étant également associé à des moyens supérieurs de guidage et de maintien dudit vantail par rapport à l'huisserie, la position ouverte et la position fermée du vantail étant deux positions sensiblement verticales, la partie basse du vantail étant portée en position ouverte par le ou lesdits organes de coulissement dont les moyens de liaison au bas du vantail sont déployés et en butée, caractérisée en ce que la partie basse du vantail est portée en position fermée, par des moyens d'appui sur la partie basse de l'huisserie et en ce que ledit vantail est, en positions ouverte et fermée déséquilibré respectivement vers l'extérieur et vers l'intérieur, la partie haute du vantail étant maintenue, dans cette position déséquilibrée, par appui des moyens supérieurs de guidage sur des parois de la partie haute de l'huisserie.

Avantageusement, les moyens de liaison d'un organe de coulissement au bas d'un vantail comprennent des biellettes articulées par rapport audit vantail et à l'organe de coulissement de façon à réaliser un parallélogramme déformable, les axes d'articulation étant des axes sensiblement horizontaux et parallèles au plan du vantail, de sorte que les positions ouverte et fermée du vantail sont des positions de déséquilibre stable.

De préférence, ledit vantail est, en position d'ouverture, en appui sur le (ou les) organe(s) de coulissement disposé(s) du côté intérieur par rapport au plan principal du vantail, de sorte que le déséquilibre ainsi provoqué assure l'appui de ses moyens supérieurs de guidage et de maintien sur une paroi de la partie haute de l'huisserie. Avantageusement, les susdits moyens de guidage et de maintien comportent au moins un bras articulé vers l'une de ses extrémités sur le haut du vantail en pivotement autour d'un axe sensiblement vertical, ledit bras étant muni à son autre extrémité d'un prolongement en saillie par rapport audit bras vers le haut de l'huisserie et destiné à venir en appui sur la susdite paroi de l'huisserie, ledit bras étant apte à pivoter entre une position où il se trouve sensiblement effacé par rapport à son vantail et une position ouverte oblique par rapport au plan du vantail vers l'intérieur de l'huisserie, au niveau de laquelle ledit bras est bloqué dans son pivotement par l'intermédiaire de moyens de butée extrêmes.

De préférence, les moyens de butée extrêmes comportent une biellette montée en pivotement par rapport au vantail selon un axe sensiblement parallèle à l'axe de pivotement du susdit bras, l'un dudit bras ou de ladite biellette étant muni d'une rainure s'étendant partiellement sur sa longueur, l'autre étant munie d'un axe ou téton complémentaire coopérant avec ladite rainure de sorte que lors du pivotement dudit bras, ledit téton coulisse dans ladite rainure et entraîne ladite biellette en pivotement, le pivotement dudit bras se trouvant limité par butée dudit téton sur les parois d'extrémité de ladite rainure. Avantageusement un bras est monté en pivotement autour de son axe sur un support ayant une section droite en forme de U dont la partie ouverte est dirigée vers l'intérieur de l'huisserie, le fond dudit support étant sensiblement parallèle au plan du vantail, ledit support recevant le bras dans sa position effacée, sa branche supérieure étant munie d'une encoche dans laquelle se loge le prolongement associé audit bras.

De façon avantageuse encore, la paroi de l'huisserie sur laquelle s'appuie un vantail par l'intermédiaire de ses moyens supérieurs de guidage et de maintien en position d'ouverture, est munie, au moins partiellement sur une de ses longueurs, d'un relief en forme de crochet dirigé vers le haut, qui coopère avec une entaille en forme de crochet dirigée vers le bas, dont est muni le prolongement, le maximum de correspondance entre le relief et une entaille étant obtenu lorsque le bras portant le prolongement de ladite entaille est dans sa position extrême ouverte par rapport à son vantail.

Un élément coulissant est, de préférence, une roulette de guidage supportant le vantail sur laquelle le rail de guidage inférieur et l'huisserie autorisent le croisement de deux vantaux mobiles; l'huisserie comporte, en sa partie inférieure, des appuis destinés à porter un vantail en position de fermeture, les roulettes n'étant alors plus sollicitées par le vantail.

Avantageusement encore, la porte comporte aussi des moyens d'étanchéité entre deux vantaux destinés à être dans le prolongement l'un de l'autre en position de fermeture et/ou entre un vantail et l'huisserie, ces moyens d'étanchéité comportant une languette s'étendant dans l'épaisseur de l'huisserie ou d'un vantail sur au moins une partie de sa hauteur, l'extrémité de ladite languette étant sensiblement protubérante et étant destinée à coopérer avec une rainure complémentaire dont est munie selon le cas le vantail ou l'huisserie complémentaire, lesdits moyens d'étanchéité comportant également des joints à grand débattement en contact avec les épaisseurs en regard des vantaux ou d'un vantail et de l'huisserie.

Un prolongement peut encore être relié à la partie haute du vantail par une liaison à parallélogramme déformable similaire ou identique à une liaison du type à parallélogramme déformable entre un organe de coulissement et le bas dudit vantail.

L'invention va maintenant être décrite plus en détails en se référant à des exemples de réalisation et à des dessins.
Fig. 1: vue d'ensemble d'un vantail coulissant devant un vantail fermé.
Fig. 2: un cas de liaison mécanique entre roulette et vantail.
Fig. 3: principe de repos du vantail.
Figs. 4 et 4 bis: liaison mécanique entre roulette et vantail par parallélogramme déformable.
Figs. 5 et 5 bis: dispositif de guidage supérieur.
Figs. 6 et 6 bis: crochet de sécurité sur guidage supérieur.
Fig. 7: jointement languette avec rainure.
Fig. 8: jointement à double feuillure.

La Figure 1 planche I représente un vantail ouvert au droit duquel se trouve un vantail fermé.

Dans les explications suivantes le vantail est considéré, suivant les besoins des descriptions, comme provenant du déplacement latéral du vantail à la position vantail fermé ou comme un vantail fermé en permanence devant lequel évolue un autre vantail venu dans le plan de roulage.

Pour bien montrer les équivalences on a, sur la Figure 1, représenté la fonction de liaison des deux roulettes par deux systèmes différents: la roulette (2) est liée au vantail (04) par le système représenté Figures 4 et 4bis planche III, la roulette (3) est liée au vantail (04) par le système représenté Figure 2 planche II.

La roulette (2) est reliée au vantail (04) par un parallélogramme déformable composé d'une chape (9), de deux biellettes (11d,11c), reliées respectivement à la chape (9) par les axes (10a, 10b) et à la chape (8) par les axes (10f, 10d). La chape (8) est liée au vantail (04) et la chape (9) supporte la roulette (2) par l'axe (10). On voit Figure 4bis planche III, que pour des raisons de robustesse les biellettes (lla) et (llb) doublent les biellettes (llc) et (lld), les axes (10g) et (10h) sont respectivement coaxiaux avec les axes (10a) et (10f).

La roulette (3) Figure 1 est représentée liée au vantail (04) par l'intermédiaire d'un axe (5) relié à la partie mâle (6) d'une coulisse coopérant avec la partie femelle (7).

Le vantail (04) repose sur le rail (1) par l'intermédiaire des roulettes (2 et 3). Il est donc déséquilibré vers l'extérieur, la partie haute tend à s'écarter de l'huisserie. Le vantail (04) est maintenu, en partie haute, dans la position verticale par l'action des bras (18) dont l'extrémité (19) prend appui sur la face (15) de guidage liée à l'huisserie (5). Le bras (18), articulé autour de l'axe (17) vertical, est sorti de son support (16) en formant un angle avec le plan principal du vantail (04). Cet angle peut être limité de façon décrite plus loin. Le vantail (04) peut ainsi être déplacé en roulant sur ses roulettes (2, 3) tout en étant maintenu vertical en partie haute par le prolongement (19) qui coopère avec la face (15).

Le support (16) est lié au vantail (04) de telle façon que la face (14a) soit coplanaire avec la face (14b) faisant partie du vantail. De la même façon le vantail fermé (F4) présente une face continue (14c, 14d). Ce qui assure au prolongement (19) une circulation sans obstacle, ceci, dans l'éventualité où le vantail (04) subirait une poussée capable de compenser le déséquilibre fonctionnel de la position vantail ouvert.

Le vantail fermé (F4) repose sur des appuis (26) par l'intermédiaire de rampes (25) liées en partie basse au vantail (F4). Dans cette position la partie haute du vantail fermé (F4) est déséquilibrée vers l'intérieur et tend à se rapprocher de l'huisserie (5). De ce fait le prolongement (19a) prend appui sur la face (5a) de l'huisserie (5).

Ceci a pour effet de maintenir le bras (18a) pouvant pivoter autour de l'axe (17a), emboîté dans le support (16a) qui est en forme de U. Le prolongement (19a) s'emboîte simultanément dans le dégagement (20a) du support (16a).

La planche II Figure 2 montre que la liaison mécanique entre la roulette (3a) et le vantail (04) symbolisée ici par une coulisse mâle (6) qui se déplace dans la partie femelle (7) permet, sous la poussée (P+) de réduire la distance (D1) à une valeur (D2). On voit que la différence d = D1 - D2 représente la course de la coulisse. Ce qui permet Figure 3 à la rampe (25) liée au vantail (F4) de venir s'engager sur l'appui (26). La roulette n'est, alors plus chargée. Le déplacement latéral depuis la position de roulette (3a) jusqu'à la position occupée par la roulette (3b) a pour valeur (E). Ce déplacement s'effectue seulement lorsque la rampe (25) et l'appui (26) coopèrent et que la roulette (3b) n'est plus en appui sur le rail (1). Le ripage de la roulette est ainsi évité. Le déplacement total latéral entre la position du vantail (04) et celle du vantail (F4) est donc égal à : d + E. Au cours du déplacement total ainsi obtenu par la poussée (P+) appliquée sur la face extérieure du vantail (04), les appuis changent de côté par rapport à la projection verticale du centre de gravité du vantail complet, la partie haute du vantail (F4) tend à se rapprocher de l'huisserie (5) donc dans le même sens que l'action (P+) l'action d'ouverture (P-) produit l'effet contraire.

La planche III Figures 4 et 4bis montre une réalisation par parallélogramme déformable spécifique de la présente invention pour assurer respectivement la liaison entre la roulette (2a) ou (2b) et le vantail (04) représenté en position ouverte ou (F4) représenté en position fermée. La roulette (2a) est liée en rotation autour de l'axe (10) avec la pièce d'articulation (9). Le vantail (04) comporte aussi une pièce d'articulation (8) en correspondance avec la précédente (9). La disposition relative des pièces d'articulation (8 et 9) et des lignes de trous d'axes (10a, 10b, 10f, 10d) est telle que l'inclinaison générale de l'ordre de 45° permet à la roulette (2a), en position pour circuler dans le rail (1), dans la rainure (1b) de passer sous la pièce d'articulation (9a) relative à la position fermée. Le rail (1) peut être ainsi réduit à une largeur minimale en limitant la distance entre la face (33) et la face (34) au minimum nécessaire pour laisser circuler la roulette (2a) et la partie de pièce d'articulation (9) nécessaire.

Un jeu de deux biellettes (11a, 11d) coopère avec les pièces d'articulation (8 et 9) respectivement par l'intermédiaire des axes (10h et 10f) coaxiaux entre eux et les axes (10g et 10a) également coaxiaux entre eux, les axes (10b et 10d) relient les pièces (9 et 8) à un second jeu de biellettes (11b et 11c), les logements (41, 42) tels que ceux aménagés dans les pièces d'articulation (8 et 9) constituent des volumes disponibles exclusifs pour chacune des biellettes (11a, 11b, 11c et 11d) qui peuvent ainsi se croiser, zones (39, 40), au cours du mouvement.

Le mouvement est limité à la position (H1) à l'ouverture par la butée (12), liée à la pièce d'articulation (8), agissant sur les biellettes (11b, 11c). Cette limitation est renforcée par la butée (13) liée à la biellette (11a) agissant sur la pièce d'articulation (9).

Lors de la fermeture, la poussée appliquée au vantail (04) se répercute sur le rail (1) par l'intermédiaire de la roulette (2a) qui est retenue par le relief (1a).

Le vantail (04) ouvert se déplace alors vers la position vantail (F4) fermé. L'axe (10d) et les axes (10f, 10h) décrivent des arcs de cercles autour de leurs lignes de centre respectives qui sont les axes (10b) et (10a, 10g), la trajectoire de la pièce d'articulation (8) et du bas du vantail passe ainsi par un maximum de hauteur.

De ce fait, le vantail en allant de (04) à (F4) au cours de sa fermeture monte donc légèrement, puis redescend se poser sur les appuis fixes, déjà décrits, dans une position proche de celle du vantail (F4) fermé.

Le jeu de biellettes (11a, 11d) peut être de longueur légèrement différente de celle de l'autre jeu de biellette (11b, 11c) de façon à provoquer l'inclinaison de la roulette (2a) pendant le mouvement de fermeture et améliorer ainsi ce dernier.

La planche IV Figures 5 et 5bis montre une réalisation de dispositif de guidage supérieur. On voit en position de vantail (F4) fermé que le prolongement (19a) n'est pas en contact avec la face (5a) de l'huisserie (5). L'espace ainsi ménagé permet au joint (5b) lié à l'huisserie (5 de plus ou moins s'écraser sous la pression de fermeture du vantail (F4).

Lors de l'ouverture, le vantail (F4) sollicité vers la position (04), provoque la mise en pression du prolongement (19) sur la face (15). Le pivotement du bras (18) autour de l'axe (17) se produit jusqu'à une certaine limite déterminée, ici par la bielle (21).

Cette bielle (21) pivote autour de l'axe (22) en même temps que le bras (18). Elle est entraînée par l'axe (23) lié au bras (18). L'axe (23) circule dans la rainure (24) de la biellette (21) de la biellette (21) jusqu'à buter en fin de rainure (24). Le déploiement du bras (18) est donc stoppé à la position souhaitée pour que le vantail (04) soit maintenu en position verticale. Pendant le coulissement du vantail (04) le prolongement (19) et l'extrémité du bras (18) sont guidés par la face (15), et éventuellement par la face (14c, 14d) en cas de perturbation du mouvement du vantail. Lors de la fermeture vers la position du vantail (F4), l'action de la face (5a) poussera le prolongement (19a) vers le logement (20a), ainsi, le bras (18) et la bielle (21) rentreront à l'intérieur du support (16a).

Une variante du dispositif de guidage et représentée planche V Figures 6 et 6bis. L'huisserie (5) comporte un relief (39) oblique en forme de crochet sur toute la longueur de guidage. Le prolongement (19) comporte également une entaille (19a) en forme de crochet. L'orientation de l'entaille (19a) est telle qu'elle est parallèlement conjuguée avec le crochet (39) quand le bras (18) est en position vantail (04) ouvert. Un chanfrein (19b) contribue à l'effacement du crochet (19a) lorsque le bras (18a) est en position de fermeture sur un vantail (F4).

Le dispositif d'étanchéité est prévu pour que chaque vantail soit fermé en deux temps: 1er temps: engagement du système d'étanchéité lié à l'un des bords verticaux du vantail. Ce bord est appelé avant.
2ème temps: emboîtement du système d'étanchéité lié à l'autre bord vertical du vantail. Ce bord est appelé arrière.

Sur la planche VI la Figure 7 montre le bord avant d'un vantail (F4) fermé, la languette (27) liée au vantail (F4) comporte un prolongement (30) cylindrique sur toute la hauteur du vantail. Ce prolongement (30) peut coulisser ou pivoter dans la rainure (29) aménagée dans le montant (28) de l'huisserie. Lors de la fermeture du vantail (F4) le bord avant, par son élément le plus avancé (30) peut être engagé de façon oblique (V) dans la rainure (29) sans risque de coincement. La Figure 8, montre le bord arrière du vantail (F4) fermé sur le montant (38) d'huisserie par un mouvement de rotation (W), dont l'axe se situe au centre du cylindre (30) Figure 7.

Figure 7 le joint (31e) situé en fond de rainure (29) et les joints (31a, 31b, 31d et 32c) disposés de part et d'autre de la languette (27) et de chaque côté de la rainure (29) assurent l'étanchéité, quel que soit le degré d'engagement de la languette (27) dans la rainure (29).

Figure 8, chaque joint (33) se trouve par un système de feuillure à partir de la forme (32) libre avant la contrainte de fermeture.

La forme d'un joint (33) est telle qu'en position contrainte elle assure une liaison (34) et une ligne (35) de contact avec le montant (38) et deux lignes (36) (37) de contact avec le vantail (F4) fermé.

Le montant (38) peut être lié soit à l'huisserie, soit à un vantail conjugué sans que le principe s'en trouve modifié.

En variante, le dispositif de liaison entre le haut du vantail (04) et le guidage supérieur (1) peut être assuré par le parallélogramme déformable (9), (10a, b, f, d), (11c, d) et (8). Ce dernier étant monté à l'envers, de façon symétrique à celui du bas. Dans cette position, la roulette (1) n'est pas utile car c'est la face (33) de la chape(9) qui remplace le doigt (19) de guidage.

## Revendications

1. Porte comportant au moins un vantail (F4, O4) mobile apte à se déplacer entre une position de fermeture où ledit vantail est en place dans son huisserie (5) et une position ouverte où ledit vantail est effacé par rapport à sa position de fermeture et se trouve dans un plan extérieur décalé par rapport au plan de fermeture, ledit vantail (F4, 04) passant de l'une à l'autre de ces deux positions par déplacement latéral de l'un à l'autre du plan de fermeture et du plan d'ouverture et coulissement dans le plan d'ouverture, le bas dudit vantail (F4, O4) étant muni d'au moins un organe de coulissement (2) associé à un rail de guidage inférieur (1) complémentaire, le haut dudit vantail (F4, 04) étant également associé à des moyens (18, 19) supérieurs de guidage et de maintien dudit vantail par rapport à l'huisserie (5), les moyens de liaison dudit organe de coulissement (2) audit bas de vantail (04, F4) autorisant un déplacement relatif dudit organe de coulissement (2) et dudit vantail (04, F4) latéralement par rapport au plan dudit vantail entre une position intérieure où le plan dudit vantail (04, F4) est disposé vers le plan de fermeture par rapport à l'organe de coulissement (2) et une position extérieure où le plan dudit vantail (F4, 04) est disposé vers le plan d'ouverture par rapport à l'organe de coulissement (2), la position ouverte et la position fermée du vantail (F4, 04) étant deux positions sensiblement verticales, la partie basse du vantail étant portée en position ouverte par le ou lesdits organes de coulissement, dont les moyens de liaison au bas du vantail sont déployés en butée, caractérisée en ce que la partie basse du vantail est portée en position fermée par des moyens d'appui (26) sur la partie basse de l'huisserie et en ce que ledit vantail est, en positions ouverte et fermée, déséquilibré respectivement vers l'extérieur et vers l'intérieur, la partie haute du vantail étant maintenue, dans cette position déséquilibrée, par appui des moyens supérieurs de guidage sur des parois de la partie haute de l'huisserie.

2. Porte selon la revendication 1, caractérisé en ce que les moyens de liaison d'un organe de coulissement par rapport au bas d'un vantail comprennent des biellettes (11) articulées par rapport audit vantail (04, F4) et à l'organe de coulissement (2) de façon à réaliser un parallélogramme déformable, les axes d'articulation étant des axes sensiblement horizontaux et parallèles au plan du vantail, de sorte que les positions ouverte et fermée du vantail sont des positions de déséquilibre stable.

3. Porte selon l'une quelconque des revendications précédentes, caractérisée en ce que les susdits moyens de guidage et de maintien comporte au moins un bras (18) articulé vers l'une de ses extrémités sur le haut du vantail (04, F4) en pivotement autour d'un axe (17) sensiblement vertical, ledit bras (18) étant muni à son autre extrémité d'un prolongement (19) en saillie par rapport audit bras vers le haut de l'huisserie (5) et destiné à venir en appui sur la susdite paroi (15) de l'huisserie, ledit bras (18) étant apte à pivoter contre une position où il se trouve sensiblement effacé par rapport au vantail (04, F4) et une position ouverte oblique par rapport au plan du vantail vers l'intérieur de l'huisserie (5), au niveau de laquelle ledit bras (18) est bloqué dans son pivotement par l'intermédiaire de moyens de butée extrêmes (21, 22 23).

4. Porte selon la revendication 3, caractérisée en ce que des moyens de butée extrêmes comportent une biellette (21) montée en pivotement par rapport au vantail (04, F4) selon un axe (22) sensiblement parallèle à l'axe de pivotement (17) du susdit bras (18), l'un (21) dudit bras (18) ou de ladite biellette (21) étant muni d'une rainure (24) s'étendant partiellement sur sa longueur, l'autre (18) étant munie d'un axe ou téton (23) complémentaire coopérant avec ladite rainure (24) de sorte que lors du pivotement dudit bras (18), ledit téton (23) coulisse dans ladite rainure (24) et entraîné ladite biellette (21) en pivotement, le pivotement dudit bras (18) se trouvant limité par la butée dudit téton (23) sur les parois d'extrémité de ladite rainure (24).

5. Porte selon l'une des revendications 3 ou 4, caractérisée en ce qu'un bras (18) est monté en pivotement autour de son axe (17) sur un support (16) ayant une section droite en forme de U dont la partie ouverte est dirigée vers l'intérieur de l'huisserie (5), le fond dudit support étant sensiblement parallèle au plan du vantail (04, F4), ledit support (16) recevant le bras (18) dans sa position effacée, sa branche supérieure étant munie d'une encoche (18a) dans laquelle se loge le prolongement (19) associé audit bras.

6. Porte selon l'une des revendications 1 à 5, caractérisée en ce que la paroi (15) de l'huisserie (5) sur laquelle s'appuie un vantail (04, F4) par l'intermédiaire de ses moyens supérieurs de guidage et de maintien (18, 19) en position d'ouverture, est munie, sur toute sa longueur d'un relief (39) en forme de crochet dirigé vers le haut, qui coopère avec une entaille (19a) en forme de crochet dirigé vers le bas, dont est muni le prolongement (19), le maximum de correspondance entre le relief (39) et une entaille (19a) étant obtenu lorsque le bras (18) portant le prolongement (19) de ladite entaille est dans sa position extrême ouverte par rapport à son vantail (04, F4).

7. Porte selon l'une quelconque des revendications précédentes, caractérisée en ce qu'un élément coulissant est une roulette de guidage (2) supportant le vantail sur laquelle elle est montée et roulant dans un rail de guidage rectiligne inférieur.

8. Porte selon la revendication 7, caractérisée en ce que le rail de guidage inférieur (1) et l'huisserie (5) autorisant le croisement de deux vantaux mobiles (04, F4).

9. Porte selon l'une quelconque des revendications 7 ou 8, caractérisée en ce que l'huisserie (5) comporte, en sa partie inférieure, des appuis (26) destinés à porter un vantail (04, F4) en position de fermeture, les roulettes (3a, 3b) n'étant alors plus sollicitées par le vantail.

10. Porte selon l'une quelconque des revendications précédentes, caractérisée en ce qu'elle comporte aussi des moyens d'étanchéité (27, 29, 31 33, 38) entre deux vantaux (04, F4) destinés à être dans le prolongement l'un de l'autre en position de fermeture et/ou entre un vantail (04, F4) et l'huisserie (5), ces moyens d'étanchéité comportant une languette (27) s'étendant dans l'épaisseur de l'huisserie ou du vantail sur au moins une partie de sa hauteur, l'extrémité (30) de l'autre languette étant sensiblement protubérante et étant destinée à coopérer avec une rainure (29) complémentaire dont est munie selon le cas le vantail ou l'huisserie complémentaire, lesdits moyens d'étanchéité comportant également des joints (31a, 31b, 31c, 31d, 31e) à grand débattement en contact avec les épaisseurs en regard des vantaux (04, F4) ou d'un vantail (04, F4) et de l'huisserie (5).

11. Porte selon la revendication 1, caractérisée en ce qu'un prolongement (19) est relié à la partie haute du vantail (04, F4) par une liaison à parallélogramme déformable similaire ou identique à une liaison (11c, 11d) du type à parallélogramme déformable entre un organe de coulissement et le bas dudit vantail (04, F4).

## Patentansprüche

1. Tür mit wenigstens einem beweglichen Türflügel (F4, O4), der sich zwischen einer Schließlage, in der der Türflügel sich in seiner Zarge (5) befindet, und einer Offenlage bewegen kann, in der der Türflügel aus seiner Schließlage bewegt ist und sich in einer äußeren Ebene befindet, die in Bezug auf die Schließebene versetzt ist, wobei der Türflügel (F4, O4) von der einen in die andere dieser beiden Lagen durch eine seitliche Verschiebung von der Schließebene zur Öffnungsebene und umgekehrt und durch Gleiten in der Öffnungsebene bewegt wird, wobei weiterhin die Unterseite des Türflügels (F4, O4) mit wenigstens einem Gleitorgan (2) versehen ist, das mit einer komplementären unteren Führungsschiene (1) zusammenarbeitet, wobei weiterhin die Oberseite des Türflügels (F4, O4) mit oberen Führungsmitteln (18, 19) zusammenarbeitet, mit denen der Türflügel in Bezug auf die Zarge (5) geführt wird, wobei weiterhin die Mittel zum Verbinden des Gleitorgans (2) mit der Unterseite des Türflügels (O4, F4) eine Relativverschiebung des Gleitorgans (2) und des Türflügels (O4, F4) seitlich in Bezug auf die Ebene des Türflügels zwischen einer inneren Position ermöglichen, in der die Ebene des Türflügels (O4, F4) zur Schließebene angeordnet ist, und zwar in Bezug auf das Gleitorgan (2), und einer äußeren Position, in der die Ebene des Türflügels (F4, O4) zur Öffnungsebene in Bezug auf das Gleitorgan (2) angeordnet ist, wobei weiterhin die geöffnete Position und die geschlossene Position des Türflügels (F4, O4) zwei im wesentlichen vertikale Positionen sind und der untere Teil des Türflügels in der geöffneten Position von dem oder den Gleitorganen getragen wird, dessen Verbindungsmittel zur Unterseite des Türflügels im Anschlag entfaltet sind,
**dadurch** **gekennzeichnet**,
daß der untere Teil des Türflügels in der geschlossenen Position von Stützmitteln (26) am unteren Teil der Zarge getragen ist und daß der Türflügel in der geöffneten und in der geschlossenen Lage jeweils nach außen bzw. nach innen aus dem Gleichgewicht ist, wobei der obere Teil des Türflügels in dieser Ungleichgewichtslage durch Anliegen der oberen Mittel zum Führen an den Wänden des oberen Teils der Zarge gehalten wird.

2. Tür nach Anspruch 1,
**dadurch** **gekennzeichnet**,
daß die Verbindungsmittel eines Gleitorgans in Bezug auf den unteren Teil eines Türflügels Stangen (11) aufweisen, die an den Türflügel (O4, F4) und das Gleitorgan (2) derart angelenkt sind, daß ein verformbares Parallelogramm ausgebildet wird, wobei die Gelenkachsen im wesentlichen horizontal sind und sich parallel zur Ebene des Türflügels erstrecken derart, daß die geöffnete und die geschlossene Lage des Türflügels stabile Ungleichgewichtslagen sind.

3. Tür nach einem der vorhergehenden Patentansprüche,
**dadurch** **gekennzeichnet**,
daß die Führungs- und die Haltemittel wenigstens einen Arm (18) aufweisen, der an einem seiner Enden an der Oberseite des Türflügels (O4, F4) angelenkt ist, wobei er um eine Achse (7) verschwenkbar ist, die im wesentlichen vertikal verläuft, wobei weiterhin der Arm (18) an seinem anderen Ende mit einer Verlängerung (19) versehen ist, die vom Arm zur Oberseite der Zarge (5) vorspringt und die dazu bestimmt ist, sich an die Wand (15) der Zarge anzulehnen, wobei weiterhin der Arm (18) gegen eine Position, in der er in Bezug auf den Türflügel (O4, F4) im wesentlichen verborgen ist, und einer geöffneten Position verschwenkbar ist, die in Bezug auf die Ebene des Türflügels zum Inneren der Zarge (5) geneigt ist, auf deren Niveau der Arm (18) bei seinem Verschwenken mit Hilfe von äußersten Anschlägen (21, 22, 23) blockiert ist.

4. Tür nach Anspruch 3,
**dadurch** **gekennzeichnet**,
daß die äußersten Anschlagmittel einen Schwenkarm oder eine Stange (21) aufweisen, die in Bezug auf den Türflügel (O4, F4) schwenkbar längs einer Achse (22) angeordnet ist, die sich im wesentlichen parallel zur Schwenkachse (17) des Armes (18) erstreckt, wobei entweder der Arm (18) oder die Stange (21) mit einem Langloch oder mit einer Rille (24) versehen sind, die sich teilweise über ihre Länge erstreckt, und das andere Teil (18) mit einer Achse oder mit einem Vorsprung (23) versehen ist, welches Teil komplementär ausgebildet ist und mit der Rille (24) zusammenarbeitet derart, daß beim Verschwenken des Armes (18) der Vorsprung (23) in der Rille (24) gleitet und die Stange (21) schwenkend mitnimmt, wobei das Verschwenken des Arms (18) vom Anschlag des Vorsprungs (23) an der Endwand der Rille (24) begrenzt wird.

5. Tür nach Anspruch 3 oder 4,
**dadurch** **gekennzeichnet**,
daß ein Arm (18) schwenkbar um seine Achse (17) an einer Stütze (16) befestigt ist, die einen geraden, U-förmigen Querschnitt hat, dessen offener Teil zum Inneren der Zarge (5) weist, wobei der Boden der Stütze im wesentlichen parallel zur Ebene des Türflügels (O4, F4) ist, und wobei die Stütze (16) den Arm (18) in der verdeckten Position aufnimmt, und wobei der obere Schenkel mit einer Nute (18a) versehen ist, in der die Verlängerung (19) aufgenommen ist, die dem Arm zugeordnet ist.

6. Tür nach einem der Patentansprüche 1 - 5,
**dadurch** **gekennzeichnet**,
daß die Wand (15) der Zarge (5), an der sich ein Türflügel (O4, F4) abstützt, und zwar mit Hilfe seiner oberen Führungs- und Haltemittel (18, 19) in der geöffneten Lage, über ihre gesamte Länge ein Relief (39) in Hakenform hat, das nach oben weist, das mit einem Einschnitt (19a) in Hakenform zusammenarbeitet, der nach unten ausgerichtet ist, mit dem die Verlängerung (19) ausgerüstet ist, wobei eine maximale Übereinstimmung zwischen dem Relief (39) und einem Einschnitt (19a) erhalten wird, wenn der Arm (18), der die Verlängerung (19) des Einschnitts trägt, sich in der äußersten Öffnungslage bezogen auf seinen Türflügel (O4, F4) befindet.

7. Tür nach einem der vorhergehenden Patentansprüche,
**dadurch** **gekennzeichnet,**
daß ein gleitendes Element eine Führungsrolle (2) ist, die den Türflügel trägt, an dem sie montiert ist, und die in einer geraden, unteren Führrungsschiene rollt.

8. Tür nach Anspruch 7,
**dadurch** **gekennzeichnet,**
daß die untere Führungsschiene (1) und die Zarge (5) ein Kreuzen zweier beweglicher Türflügel (O4, F4) ermöglichen.

9. Tür nach Anspruch 7 oder 8,
**dadurch** **gekennzeichnet**,
daß die Zarge (5) in ihrem unteren Teil Stützen (26) aufweist, die einen Türflügel (O4, F4) in der Schließlage tragen, wobei die Rollen (3a, 3b) in diesem Zustand vom Türflügel nicht belastet werden.

10. Tür nach einem der vorhergehenden Patentansprüche,
**dadurch** **gekennzeichnet**,
daß sie auch Abdichtungsmittel (27, 29, 31, 33, 38) zwischen zwei Türflügeln (O4, F4) aufweist, die sich in der Schließlage in der Verlängerung der beiden Teile befinden und/oder zwischen einem Türflügel (O4, F4) und der Zarge (5), wobei die Abdichtungsmittel eine Zunge (27) aufweisen, die sich in die Breite der Zarge oder des Türflügels über wenigstens einen Teil der Höhe dieses Bauteils erstreckt, wobei das Ende (30) der anderen Zunge im wesentlichen vorspringt und dazu dient, mit einer komplementären Rille (29) zusammenzuarbeiten, mit der, je nach dem, der Türflügel oder die komplementäre Zarge versehen ist, und wobei die Abdichtmittel auch Dichtungen (31a, 31b, 31c, 31d, 31e) mit großem Abdichtungsweg aufweisen, die in Kontakt mit den Dickenabmessungen der Türflügel (O4, F4) oder eines der Türflügel (O4, F4) und der Zarge (5) stehen.

11. Tür nach Patentanspruch 1,
**dadurch** **gekennzeichnet**,
daß eine Verlängerung (19) mit dem oberen Teil des Türflügels (O4, F4) über eine Verbindung nach Art eines verformbaren Parallelogramms verbunden ist, die ähnlich oder gleich ist einer Verbindung (11c, 11d) vom Typ eines verformbaren Parallelogramms zwischen einem Gleitorgan und dem Arm des Türflügels (O4, F4).

## Claims

1. Door comprising at least one mobile panel (F4, 04) capable of displacement between a closed position where the said panel is in place in its door frame (5) and an open position where the said panel is moved aside with respect to its closed position and is located in an outside plane offset with respect to the closed plane, the said panel (F4, 04) passing from one to the other of these two positions by lateral displacement from one to another of the closed plane and the opening plane and sliding in the opening plane, the bottom of the said panel (F4, 04) being provided with at least one sliding unit (2) associated with a lower complementary guidance rail (1), the top of the said panel (F4, 04) also being associated with upper means (18, 19) of guidance and holding of the said panel with respect to the door frame (5), the means of connection of the said sliding unit (2) with the said panel bottom (O4, F4) allowing a relative displacement of the said sliding unit (2) and of the said panel (O4, F4) in the lateral direction with respect to the plane of the said panel between an inside position where the plane of the said panel (04, F4) is disposed towards the closed plane with respect to the sliding unit (2) and an outside position where the plane of the said panel (F4, 04) is disposed towards the opening plane with respect to the sliding unit (2), the open position and the closed position of the panel (F4, 04) being two substantially vertical positions, the bottom part of the panel being carried in the open position by the said sliding unit or units, whose means of connection to the bottom of the panel are deployed in thrust, characterized in that the bottom part of the panel is carried, in the closed position, by support means (26) on the bottom part of the door frame and in that the said panel is, in the open and closed positions, unbalanced towards the outside and towards the inside respectively, the top part of the panel being held, in this unbalanced position, by the support of the upper means of guidance on walls of the top part of the door frame.

2. Door according to claim 1, characterized in that the means of connection of a sliding unit with respect to the bottom of a panel comprise rods (11) articulated with respect to the said panel (04, F4) and to the sliding unit (2) in such a way as to form a deformable parallelogram, the articulation axes being substantially horizontal axes and parallel to the plane of the panel, such that the open and closed positions of the panel are positions of stable imbalance.

3. Door according to any one of the preceding claims, characterized in that the above mentioned means of guidance and holding comprise at least one arm (18) articulated near one of its ends to the top of the panel (04, F4) and pivoting about a substantially vertical spindle (17), the said arm (18) being provided at its other end with a prolongation (19) protruding with respect to the said arm towards the top of the door frame (5) and intended to come into contact with the above mentioned wall (15) of the door frame, the said arm (18) being capable of pivoting against a position in which it is substantially moved aside with respect to the door frame (04, F4) and an open position which is oblique with respect to the plane of the panel towards the inside of the door frame (5), at the level of which the said arm (18) is blocked in its pivoting by the intermediary of end stop means (21, 22, 23).

4. Door according to claim 3, characterized in that the end stop means comprise a rod (21) mounted such that it pivots with respect to the panel (04, F4) about a spindle (22) which is substantially parallel to the pivoting spindle (17) of the above mentioned arm (18), one (21) of the said arm (18) or the said rod (21) being provided with a groove (24) extending partially over its length, the other (18) being provided with a complementary spindle or stud (23) cooperating with the said groove (24), in such a way that during the pivoting of the said arm (18), the said stud (23) slides in the said groove (24) and drives the said rod (21) such that it pivots, the pivoting of the said arm (18) being limited by the stopping of the said stud (23) on the end walls of the said groove (24).

5. Door according to one of claims 3 or 4, characterized in that an arm (18) is mounted such that it pivots about its spindle (17) on a support (16) having a U-shaped cross-section whose open part is directed towards the inside of the door frame (5), the base of the said support being substantially parallel to the plane of the panel (04, F4), the said support (16) receiving the arm (18) in its moved aside position, its upper branch being provided with a notch (18a) into which the prolongation (19) associated with the said arm fits.

6. Door according to one of claims 1 to 5, characterized in that the wall (15) of the door frame (5) on which a panel (04, F4) bears by the intermediary of its upper means of guidance and holding (18, 19) in the opening position is provided, over its entire length, with a relief (39) in the shape of a hook directed upwards, which cooperates with a hook-shaped notch (19a) directed downwards, with which the prolongation (19) is provided, the maximum of correspondence between the relief (39) and a notch (19a) being obtained when the arm (18) carrying the prolongation (19) of the said notch is in its extreme open position with respect to its panel (04, F4).

7. Door according to any one of the preceding claims characterized in that a sliding element is a guidance caster (2) supporting the panel on which it is mounted and rolling in a lower rectilinear guidance rail.

8. Door according to claim 7, characterized in that the lower guidance rail (1) and the door frame (5) allow the crossing of two moving panels (04, F4).

9. Door according to any one of claims 7 or 8, characterized in that the door frame (5) comprises, at its bottom part, supports (26) intended to carry a panel (04, F4) in the closed position, the casters (3a, 3b) then no longer being stressed by the panel.

10. Door according to any one of the preceding claims, characterized in that it also comprises means of sealing (27, 29, 31, 33, 38) between two panels (04, F4) intended to be in the extension of one another in the closed position and/or between a panel (04, F4) and the door frame (5), these means of sealing comprising a tongue (27) extending in the thickness of the door frame or of the panel over at least part of its height, the end (30) of the other tongue being substantially protruding and being intended to cooperate with a complementary groove (29) which according to the case is provided in the complementary panel or door frame, the said sealing means also comprising seals (31a, 31b, 31c, 31d, 31e) with a large deflection in contact with the facing thicknesses of the panels (04, F4) or of a panel (04, F4) and the door frame (5).

11. Door according to claim 1, characterized in that a prolongation (19) is connected to the top part of the panel (04, F4) by a deformable parallelogram connection similar or identical to a connection (11c, 11d) of the deformable parallelogram type between a sliding unit and the bottom of the said panel (04, F4).
